# DEMANDE DE BREVET EUROPEEN

(11) **EP 3 361 207 A1**
(43) Date de publication de la demande: **15.08.2018**
(21) Numéro de dépôt: 18154958.5
(22) Date de dépôt: 02.02.2018
(51) Int. Cl.: F41C 23/14

(54) **DISPOSITIF DE REGLAGE POUR UNE CROSSE DE FUSIL**

(30) Priorité: 08.02.2017 FR 1751029
(71) Demandeur: M.C.D, 26740 Montboucher sur Jabron (FR)
(72) Inventeur: BOUTIN, Pierre, 26740 Montboucher sur Jabron (FR)
(74) Mandataire: Novaimo

(57) **Abrégé**

Dispositif de liaison pour lier de manière réglable deux parties d'une crosse de fusil, comme un busc (5) ou un talon (3) en liaison réglable avec un corps de crosse (4), caractérisé en ce qu'il comprend une partie mâle destinée à une fixation sur une première partie d'une crosse de fusil comprenant :
i. Une plaque de fixation (10),
ii. Une plaque de glissement (20) liée à la plaque de fixation (10) au moins de manière mobile en translation longitudinale,
iii. Une platine de réglage (30) liée à la plaque de glissement (20) au moins de manière mobile en translation transversale, et comprenant une partie sensiblement plane s'étendant dans la direction verticale.

## Description

L'invention concerne un dispositif de liaison permettant le réglage de la position respective de deux parties d'une crosse de fusil. Elle concerne aussi une crosse de fusil en tant que telle équipée d'au moins un tel dispositif de réglage pour régler la position respective d'au moins deux parties distincte de la crosse de fusil. Enfin, elle porte aussi sur un fusil en tant que tel intégrant une telle crosse de fusil.

Les armes traditionnelles pour le tir de précision, par exemple du genre fusils, comprennent une crosse de fusil en bois, formant une structure porteuse à partir de laquelle est solidarisé un canon, et le mécanisme de déclenchement du tir. Une telle crosse de fusil comporte plusieurs zones de préhension et d'appui en contact avec le tireur. Notamment, une crosse de fusil comprend un talon vers son extrémité arrière, destiné à venir en contact avec l'épaule du tireur. Elle comprend de plus un busc en partie haute, destiné à venir en appui contre la joue du tireur. Elle comprend aussi au moins une zone, dite poignée, pour sa prise en main par le tireur.

La performance et la précision du tir dépend en grande partie de la crosse de fusil. D'abord, son volume global, son poids, et son matériau, le bois traditionnellement, permettent de définir son comportement lors d'un tir, notamment d'apporter des bonnes propriétés de support et d'amortissement des forces importantes engendrées lors du tir. D'autre part, il est connu que la précision dépend aussi fortement de la bonne adaptation des appuis de la crosse de fusil à la morphologie du tireur.

Lorsqu'un tireur veut optimiser la précision de son fusil, il peut se faire fabriquer une crosse de fusil sur mesure. Une telle crosse de fusil produite sur mesure est naturellement coûteuse et présente l'inconvénient de ne plus pouvoir être modifiée une fois conçue. Ainsi, si la morphologie du tireur change avec le temps, la crosse du fusil devient moins adaptée et le tireur perd en précision.

Pour pallier à ces inconvénients, des solutions, comme par exemple celles décrites par les documents FR2791767 et EP1525429, proposent des crosses de fusil se présentant en plusieurs parties dont la position respective est réglable. Ces solutions permettent ainsi d'adapter la crosse de fusil à la morphologie du tireur. Toutefois, il apparaît en pratique que ces réglages sont insuffisants car ils ne permettent qu'un réglage limité à quelques degrés de libertés, ne permettant pas un réglage fin de la crosse de fusil.

Pour pallier à ces inconvénients, d'autres solutions proposent des crosses de fusil comprenant des pièces articulées beaucoup plus complexes dont le mouvement relatif offre des possibilités de réglage plus importantes. Ces autres solutions suppriment toutefois des volumes importants d'une crosse de fusil traditionnelle en bois pour les remplacer par des mécanismes complexes. La crosse de fusil résultante se présente alors généralement sous une forme modifiée, de volume tronqué par rapport à une crosse traditionnelle et dans un matériau différent du bois, généralement métallique, sur une partie importante de son volume. Ainsi, l'amélioration du réglage des parties de la crosse de fusil se fait au détriment du volume et de la forme optimale de la crosse de fusil, ce qui modifie le comportement de l'arme lors d'un tir.

Un objet général de l'invention de l'invention consiste à proposer une solution de crosse de fusil qui améliore les solutions de l'état de la technique, ne présente pas tout ou partie des inconvénients de l'état de la technique.

Plus précisément, un premier objet de l'invention consiste en une crosse de fusil réglable, permettant son adaptation optimale à la morphologie du tireur.

Un second objet de l'invention consiste en une crosse de fusil dont la géométrie globale lui permet un comportement optimal, en termes de support et d'amortissement, lors d'un tir.

Un troisième objet de l'invention consiste en une crosse de fusil dont le procédé de fabrication reste simple et à moindre coût.

A cet effet, l'invention repose sur un dispositif de liaison pour lier de manière réglable deux parties d'une crosse de fusil, comme un busc ou un talon en liaison réglable avec un corps de crosse, caractérisé en ce qu'il comprend une partie mâle destinée à une fixation sur une première partie d'une crosse de fusil comprenant :
i. Une plaque de fixation,
ii. Une plaque de glissement liée à la plaque de fixation (10) au moins de manière mobile en translation longitudinale,
iii. Une platine de réglage liée à la plaque de glissement au moins de manière mobile en translation transversale, et comprenant une partie sensiblement plane s'étendant dans la direction verticale.

La plaque de fixation et la plaque de glissement peuvent comprendre au moins une glissière pour la liaison mobile de respectivement la plaque de glissement et la platine de réglage par un moyen de liaison traversant la au moins une glissière, de type écrous/vis.

La plaque de fixation et/ou la plaque de glissement peut comprend deux glissières parallèles et peut présenter un jeu entre les moyens de liaison traversant chacune des deux glissières et lesdites glissières pour autoriser une rotation autour d'un axe perpendiculaire à la plaque de l'élément lié par lesdites deux glissières.

La platine de réglage peut comprendre un plan de fixation formant au moins un appui pour recevoir l'appui de vis de verrouillage pour verrouiller la liaison entre les parties mâle et femelle.

Le dispositif de liaison peut comprendre une partie femelle destinée à une fixation sur une deuxième partie d'une crosse de fusil et destinée à coopérer avec la partie mâle, comprenant une ouverture longitudinale pour le logement de la platine de réglage de la partie mâle du dispositif de liaison.

L'ouverture longitudinale de la partie femelle peut présenter une longueur légèrement supérieure à celle de la platine de réglage pour former un jeu permettant un réglage par rotation de la platine de réglage relativement à la partie femelle autour d'un axe transverse.

Le dispositif de liaison peut mettre en oeuvre un réglage du positionnement de la partie mâle relativement à la partie femelle selon au moins cinq degrés de liberté, dont trois translations selon trois directions perpendiculaires et au moins deux rotations distinctes.

Le dispositif de liaison peut mettre en oeuvre un réglage par translation selon une amplitude d'au moins 3 cm, voire au moins 5 cm, et/ou par une rotation selon une amplitude d'au moins 5 degrés.

L'invention porte aussi sur une crosse de fusil en tant que telle comprenant au moins deux parties distinctes, caractérisée en ce que les deux parties sont liées entre elles par un dispositif de liaison tel que décrit précédemment.

En variante, les deux parties de la crosse de fusil peuvent être liées entre elles par tout autre dispositif de liaison, notamment permettant un ou des déplacements semblables.

Ainsi, l'invention porte aussi sur une telle crosse de fusil, caractérisée en ce qu'elle comprend au mois trois parties distinctes, dont un corps de crosse, un busc et un talon, et en ce que le busc et le talon sont montés mobiles sur le corps de crosse pour permettre le réglage de leur position.

Avantageusement, le busc est monté mobile sur le corps de crosse, de sorte à être doté d'au moins cinq degrés de liberté pour son réglage, incluant une translation longitudinale.

Le corps de crosse peut comprendre une échancrure en forme de U allongé dans sa partie supérieure sur laquelle est fixé de manière mobile le busc, qui présente une forme en U correspondante.

L'invention porte aussi sur une crosse de fusil selon qui comprend une poignée anatomique liée de manière amovible au corps de crosse.

Le corps de crosse et optionnellement le busc et/ou le talon et/ou une poignée anatomique peuvent être en bois, notamment au moins 50% de leur volume, voire au moins 75% ou au moins 90%, ou au moins partiellement en matériau composite comprenant des fibres de carbone, notamment au moins 50% de leur volume, voire au moins 75% ou au moins 90%.

La crosse de fusil peut comprendre un talon et une poignée, et un corps de crosse compris entre ledit talon et ladite poignée, le corps de crosse incluant un busc, mobile ou non, et caractérisée en ce que le corps de crosse présente un volume significativement plein, entre une extrémité inférieure s'étendant de manière sensiblement rectiligne entre les extrémités inférieures respectives du talon et de la poignée, et une extrémité supérieure s'étendant de manière sensiblement rectiligne entre les extrémités supérieures respectives du talon et de la poignée.

L'invention porte aussi sur une crosse de fusil, caractérisée en ce qu'elle comprend au moins trois parties distinctes, dont un corps de crosse, un busc et un talon, et en ce que le busc et le talon sont montés mobiles sur le corps de crosse pour permettre le réglage de leur position, et en ce que le busc est doté d'au moins cinq degrés de liberté pour son réglage, incluant une translation longitudinale.

L'invention porte aussi sur une crosse de fusil, caractérisée en ce qu'elle comprend au moins trois parties distinctes, dont une poignée amovible.

L'invention porte aussi sur un fusil en tant que tel, caractérisé en ce qu'il comprend une crosse de fusil telle que décrite précédemment.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue de côté en coupe selon un plan longitudinale vertical médian du dispositif de liaison pour crosse de fusil selon un mode de réalisation de l'invention.
La figure 2 représente une vue de dessus d'une plaque de fixation du dispositif de liaison pour crosse de fusil selon le mode de réalisation de l'invention.
La figure 3 représente une vue de côté en coupe de la plaque de fixation du dispositif de liaison pour crosse de fusil selon le mode de réalisation de l'invention.
La figure 4 représente une vue de dessus d'une plaque de glissement du dispositif de liaison pour crosse de fusil selon le mode de réalisation de l'invention.
La figure 5 représente une vue de côté en coupe de la plaque de glissement du dispositif de liaison pour crosse de fusil selon le mode de réalisation de l'invention.
La figure 6 représente une vue de dessus d'une platine de réglage du dispositif de liaison pour crosse de fusil selon le mode de réalisation de l'invention.
La figure 7 représente une vue de côté en coupe d'une platine de réglage du dispositif de liaison pour crosse de fusil selon le mode de réalisation de l'invention.
La figure 8 représente une vue de dessus d'une partie femelle du dispositif de liaison pour crosse de fusil selon le mode de réalisation de l'invention.
La figure 9 représente une vue de côté en coupe d'une partie femelle du dispositif de liaison pour crosse de fusil selon le mode de réalisation de l'invention.
La figure 10 représente une première partie d'une crosse de fusil comprenant une partie mâle du dispositif de liaison selon un mode de réalisation de l'invention.
La figure 11 représente une seconde partie d'une crosse de fusil comprenant une partie femelle du dispositif de liaison selon un mode de réalisation de l'invention.
La figure 12 représente une crosse de fusil comprenant plusieurs parties réglables selon un mode de réalisation de l'invention.

Le mode de réalisation de l'invention répond au problème technique par l'intermédiaire d'un dispositif de liaison miniaturisé, permettant de lier deux parties d'une crosse de fusil en leur permettant une multitude de réglages de position possibles, tout en occupant un volume minimal pour avoir un impact minimal sur la structure traditionnelle d'une crosse de fusil, notamment en bois.

Un tel dispositif de liaison permet d'atteindre les deux avantages principaux suivants :
- Il permet d'optimiser le réglage d'une crosse de fusil ;
- Il permet son intégration dans une crosse de fusil traditionnelle, notamment en bois, avec un impact minimal sur sa forme, son volume et son poids.

Il en résulte que l'invention porte aussi sur une crosse de fusil, se présentant sous une forme traditionnelle, mais présentant des découpes particulières pour le mouvement optimal de certaines parties permettant le réglage de la crosse de fusil pour son adaptation à la morphologie du tireur.

Un mode de réalisation de l'invention du dispositif de liaison va maintenant être décrit, en référence avec les figures 1 à 9.

Ce dispositif de liaison comprend une partie mâle, destinée à une fixation sur une première partie d'une crosse de fusil, apte à une coopération avec une partie femelle destinée à une fixation sur une seconde partie d'une crosse de fusil.

La partie mâle comprend d'abord une plaque de fixation 10 sensiblement plane, représentée sur les figures 2 et 3.

Par convention, pour faciliter la description suivante, nous définissons la direction longitudinale par l'axe x médian s'étendant selon la longueur de la plaque de fixation, la direction transversale par l'axe y transversal perpendiculaire à l'axe x et positionné dans le plan de la plaque de fixation. Les deux axes x et y définissent un plan horizontal. Enfin, la direction verticale est définie par un axe z perpendiculaire aux deux axes x, y et perpendiculaire au plan horizontal.

La plaque de fixation se présente ainsi sous la forme d'une plaque plane, horizontale, sensiblement rectangulaire. Elle comprend deux glissières longitudinales 11 parallèles. Ces deux glissières sont alignées, agencées le long de l'axe longitudinal médian de la plaque de fixation. Cette dernière comprend de plus des ouvertures 15 au niveau de ses angles, destinées à recevoir des moyens de fixation, par exemple des vis, pour sa fixation sur une première partie de crosse de fusil.

Le dispositif de liaison comprend de plus une plaque de glissement 20, particulièrement représentée par les figures 4 et 5, qui se présente de même sous la forme d'une plaque plane, horizontale, sensiblement rectangulaire, de largeur égale à celle de la plaque de fixation 10 mais de longueur nettement inférieure. Elle est liée à la plaque de fixation 10 par au moins deux moyens de liaison, non représentés, agencés au niveau de chaque glissière longitudinale 11. Chacun de ces moyens de liaison peut par exemple être un ensemble vis/écrou. Ils traversent successivement une ouverture 21 de la plaque de glissement 20 et les glissières 11 de la plaque de fixation 10.

Les moyens de liaison peuvent occuper deux configurations : une configuration déverrouillée, dans laquelle ils autorisent le déplacement relatif de la plaque de glissement 20 dans la direction longitudinale par rapport à la plaque de fixation 10, et une configuration verrouillée, dans laquelle la plaque de glissement 20 est solidarisée à la plaque de fixation 10. Cet agencement permet un premier degré de liberté dans la direction longitudinale, selon une direction et une amplitude définie par la direction et la longueur des glissières longitudinales 11. Ce déplacement est de type translation longitudinale dans ce mode de réalisation. Avantageusement, cette amplitude peut être d'au moins 5 cm, voire au moins 6 cm, et/ou de préférence entre 5 et 10 cm.

La plaque de glissement 20 comprend de plus deux glissières transversales 22, destinées au montage d'une platine de réglage 30.

La platine de réglage 30, particulièrement représentée par les figures 6 et 7, se présente sous la forme d'une plaque plane, disposée dans un plan vertical, sensiblement longitudinal. Elle comprend une ouverture 32 cylindrique, au niveau de chaque extrémité inférieure, s'étendant presque sur toute la hauteur de la platine de réglage 30. Cette platine de réglage 30 est ainsi adaptée à une liaison sur la platine de glissement 20, par un moyen de liaison, non représenté, logé dans l'ouverture 32 et traversant la glissière transversale 22 de la plaque de glissement 20.

Ces moyens de liaison, qui peuvent être de type vis/écrou, peuvent de même occuper deux configurations : une configuration déverrouillée, dans laquelle ils autorisent le déplacement relatif de la platine de réglage 30 dans la direction transversale par rapport à la plaque de glissement 20, et une configuration verrouillée, dans laquelle platine de réglage 30 est solidarisée à la plaque de glissement 20. Cet agencement permet un deuxième degré de liberté dans la direction transversale, selon une direction et une amplitude définie par la direction et la longueur des glissières transversale 22. Ce déplacement est de type translation transversale dans ce mode de réalisation. Avantageusement, cette amplitude peut être d'au moins 2 cm, voire au moins 3 cm, et/ou de préférence entre 2 et 5 cm.

D'autre part, ces moyens de liaison sont conçus pour présenter un jeu au niveau des glissières 22, c'est-à-dire que la vis traversant les glissières présente une dimension légèrement inférieure à la largeur d'une glissière transversale 22. Par cette construction, la platine de réglage 30 peut occuper une position non nécessairement orientée dans un plan longitudinal, c'est-à-dire que chaque moyen de liaison disposé dans chaque glissière transversale 22 peut se trouver déplacé d'une longueur différente dans chaque glissière transversale 22. Il en résulte que la platine de réglage est aussi libre en rotation autour d'un axe vertical relativement à la plaque de glissement 20. L'amplitude de la rotation est choisie, de préférence d'au moins 3 degrés, voire 5 degrés, et/ou de préférence entre 5 et 15 degrés.

Chaque partie latérale de la platine de réglage 30 forme un plan de fixation 35 sur une première surface, destinée à recevoir l'appui de vis de fixation, comme cela sera détaillé par la suite.

Le dispositif de liaison comprend de plus une partie femelle 40, particulièrement représentée par les figures 8 et 9, qui se présente sous la forme d'une plaque plane, disposée dans un plan horizontal. Elle comprend une ouverture 41 longitudinale, destinée à recevoir la platine de réglage 30, jusqu'à ce que la plaque de glissement 20 vienne sensiblement en contact avec la partie femelle 40. Elle comprend de plus deux vis réglables, non représentées, disposées respectivement dans des ouvertures taraudées 42 de chaque côté de l'ouverture 41, destinées à venir coopérer avec la surface supérieure des ouvertures 21 en butée.

Enfin, elle comprend de plus des ouvertures 45 au niveau de ses angles, destinées à recevoir des moyens de fixation, par exemple des vis, pour sa fixation sur une seconde partie de crosse de fusil.

Le positionnement relatif de la partie mâle par rapport à la partie femelle 40 du dispositif de liaison permet de définir deux autres degrés de réglage. En effet, la partie mâle peut être plus ou moins enfoncée dans la partie femelle, c'est-à-dire que la platine de réglage 30 peut être plus ou moins enfoncée dans l'ouverture 41 longitudinale, selon un déplacement de type translation verticale. Cela permet un réglage vertical du positionnement respectif des deux parties d'une crosse de fusil. Avantageusement, cette amplitude, qui dépend de manière significative de la hauteur de la platine de réglage, peut être d'au moins 3 cm, voire au moins 5 cm, et/ou de préférence entre 3 et 7 cm .

D'autre part, l'ouverture 41 longitudinale de la partie femelle présente une dimension légèrement supérieure à la section horizontale de la platine, notamment au niveau de sa longueur. Cette configuration permet un jeu qui autorise une rotation respective de la platine de réglage 30 relativement à la partie femelle 40 selon un axe transversal y, c'est-à-dire que les parties avant et arrière de la platine de réglage peuvent être enfoncées selon une profondeur différente au travers l'ouverture 41 longitudinale. L'amplitude de la rotation est choisie, de préférence d'au moins 3 degrés, voire 5 degrés, et/ou de préférence entre 5 et 15 degrés.

La figure 10 représente la partie mâle du dispositif de liaison fixée sur une première partie 51 d'une crosse de fusil en bois. Une légère échancrure 52 est réalisée en surface de cette première partie 51, pour former une surface horizontale de réception de la plaque de fixation 10, fixée ainsi de manière escamotée dans cette partie creuse par quatre vis 53. Sur cette plaque de fixation 10 sont montées la plaque de glissement 20 et la platine de réglage 30, telles que décrites précédemment. Cette partie mâle détermine donc les réglages suivants :
- Un réglage longitudinal par le positionnement relatif de la plaque de glissement 20 sur la plaque de fixation 10 ;
- Un réglage transversal par le positionnement relatif selon une translation transversale de la platine de réglage 30 relativement à la plaque de glissement 20 ;
- Un réglage en rotation autour d'un axe vertical par le positionnement relatif selon une rotation de la platine de réglage 30 relativement à la plaque de glissement 20.

La figure 11 représente la partie femelle 40 du dispositif de liaison fixé sur une deuxième partie 55 d'une crosse de fusil en bois. Une légère échancrure 56 est réalisée en surface de cette deuxième partie 55, pour former une surface horizontale de réception de la partie femelle 40, fixée ainsi de manière escamotée dans cette partie creuse par quatre vis 57. Une ouverture est réalisée dans la deuxième partie de la crosse de fusil par enlèvement de matière face à l'ouverture 41 longitudinale de la partie femelle. Cette ouverture présente une profondeur suffisante pour le logement de la platine de réglage 30 de la partie mâle du dispositif de liaison.

Comme explicité précédemment, le dispositif de liaison permet ensuite la liaison des deux parties de crosse de fusil, par la coopération des parties mâle et femelle. Lors de cette coopération, le positionnement relatif de la partie mâle et de la partie femelle permet de réaliser les réglages complémentaires suivants :
- Un réglage vertical par le positionnement relatif selon une translation verticale de la partie mâle dans la partie femelle ;
- Un réglage en rotation autour d'un axe latéral par le positionnement relatif selon une rotation de la partie mâle dans la partie femelle.

Lorsque la position relative des deux parties de la crosse de fusil est jugée convenable, les deux parties sont solidarisées par des vis de serrage positionnées à travers des ouvertures transverses 58 pratiquées dans la deuxième partie dotée de la partie femelle, ces vis venant en appui sur les deux plans de fixation 35 à l'extrémité de la platine de réglage.

Finalement, la liaison des deux parties d'une crosse de fusil, par l'intermédiaire du dispositif de liaison, présente les avantages suivants :
- Elle permet un réglage selon cinq degrés de liberté, les trois translations selon les axes x, y et z et les deux rotations autour des axes y et z, comme détaillé ci-dessus ;
- Le dispositif de réglage, du fait de son petit volume, nécessite peu de modification de chaque partie de crosse de fusil, a peu d'impact sur son intégrité. Il reste donc compatible à une utilisation sur une crosse de fusil traditionnelle en bois, sans modification notable du comportement de la crosse de fusil lors d'un tir.

L'agencement précédent permet d'envisager une géométrie nouvelle et avantageuse d'une crosse de fusil.

La figure 12 représente ainsi un fusil 1 comprenant une crosse de fusil 2 selon un mode de réalisation de l'invention et un canon 3. Une telle crosse de fusil 2 se présente sous une forme traditionnelle en bois. Toutefois, des découpes ont été réalisées pour obtenir quatre parties distinctes, réglables par l'intermédiaire d'au moins un dispositif de liaison tel que décrit précédemment.

Ainsi, la crosse de fusil 2 comprend d'abord un corps de crosse 4, qui présente en partie haute une découpe en forme de V ou de U allongé, pour former en partie supérieure un busc 5 distinct dont le positionnement est réglable relativement au corps de crosse 4. Grâce à la liaison selon l'invention, il est notable que le busc est réglable selon cinq degrés de liberté. Particulièrement, il est réglable en translation longitudinale, sensiblement dans la direction du canon 3.

Ensuite, la crosse de fusil 2 comprend un talon 6 distinct, en partie arrière, de même lié de manière réglable au corps de crosse 4. Grâce à la liaison selon l'invention, il est notable que le talon 6 est réglable selon cinq degrés de liberté.

Enfin, de manière complémentaire et avantageuse, la crosse de fusil 2 comprend une poignée 7 distincte, fixée au corps de crosse 4 par tout moyen amovible, comme par un vis. Le fait de prévoir une poignée 7 amovible permet au tireur de fabriquer la poignée sur mesure, seule solution pour lui permettre une prise en main optimale de son fusil, puis de pouvoir utiliser cette même poignée 7 sur différents fusils, et de la changer si nécessaire, par exemple si sa morphologie a changé. Cette solution permet donc de supporter le coût élevé d'une poignée 7 sur mesure, par l'apport de la flexibilité par son caractère amovible.

Naturellement, l'invention ne se limite pas à la crosse de fusil 2 décrite. Notamment, elle reste adaptée à toute autre crosse de fusil comprenant au moins deux parties mobiles l'une par rapport à l'autre, pour effectuer un réglage. La crosse de fusil pourrait ainsi comprendre deux, trois ou quatre parties distinctes, notamment parmi les combinaisons dérivant du mode de réalisation décrit précédemment.

Avantageusement, l'invention est particulièrement compatible avec une crosse traditionnelle, comprenant une surface arrière formant un talon, destiné à venir en appui sur une épaule du tireur, puis une poignée destinée à une prise en main par la main gauche (pour un droitier), et comprenant un corps de crosse entre le talon et la poignée, en une ou plusieurs parties, formant un volume sensiblement continu et plein. Ainsi, ce corps de crosse s'étend de l'extrémité inférieure du talon jusqu'à l'extrémité inférieure de la poignée, de manière sensiblement rectiligne. De même, il s'étend de l'extrémité supérieure du talon jusqu'à l'extrémité supérieure de la poignée, de manière sensiblement rectiligne. Entre ces deux extrémités supérieure et inférieure, le corps de crosse présente un volume sensiblement plein, de préférence en bois. En variante, le bois pourrait être en tout ou partie remplacé par un matériau composite, notamment comprenant des fibres de carbone.

D'autre part, l'invention ne se limite pas au dispositif de liaison tel que décrit. Ce dernier peut prendre d'autres configurations sans sortir du cadre de l'invention. Avantageusement, il permet de réaliser une liaison avec au moins cinq degrés de liberté de réglage. Notamment, il autorise un réglage tridimensionnel selon les trois translations de l'espace. Il autorise de plus un réglage selon au moins deux rotations.

Naturellement, les composants des parties mâle et femelle du dispositif de liaison peuvent prendre d'autres géométries sans sortir du cadre de l'invention. Par exemple, la plaque de fixation peut ne comprendre qu'une seule glissière longitudinale. Elle peut présenter d'autres dimensions.

De même, la plaque de glissement peut en variante ne comprendre qu'une seule glissière.

De préférence, la partie mâle comprend trois plaques sensiblement planes, articulées les unes par rapport aux autres. Ces plaques sont avantageusement métalliques. De même, la partie femelle est avantageusement métallique.

## Revendications

1. Dispositif de liaison pour lier de manière réglable deux parties d'une crosse de fusil, comme un busc (5) ou un talon (3) en liaison réglable avec un corps de crosse (4), **caractérisé en ce qu'**il comprend une partie mâle destinée à une fixation sur une première partie d'une crosse de fusil comprenant :
i. Une plaque de fixation (10),
ii. Une plaque de glissement (20) liée à la plaque de fixation (10) au moins de manière mobile en translation longitudinale,
iii. Une platine de réglage (30) liée à la plaque de glissement (20) au moins de manière mobile en translation transversale, et comprenant une partie sensiblement plane s'étendant dans la direction verticale.

2. Dispositif de liaison selon la revendication précédente, **caractérisé en ce que** la plaque de fixation (10) et la plaque de glissement (20) comprennent au moins une glissière (11 ; 22) pour la liaison mobile de respectivement la plaque de glissement (20) et la platine de réglage (30) par un moyen de liaison traversant la au moins une glissière, de type écrous/vis.

3. Dispositif de liaison selon la revendication précédente, **caractérisé en ce que** la plaque de fixation (10) et/ou la plaque de glissement (20) comprend deux glissières (11 ; 22) parallèles et présente un jeu entre les moyens de liaison traversant chacune des deux glissières et lesdites glissières pour autoriser une rotation autour d'un axe perpendiculaire à la plaque de l'élément lié par lesdites deux glissières.

4. Dispositif de liaison selon l'une des revendications précédentes, **caractérisé en ce que** la platine de réglage (30) comprend un plan de fixation (35) formant au moins un appui pour recevoir l'appui de vis de verrouillage pour verrouiller la liaison entre les parties mâle et femelle.

5. Dispositif de liaison selon l'une des revendications précédentes, **caractérisé en ce qu'**il comprend une partie femelle (40) destinée à une fixation sur une deuxième partie d'une crosse de fusil et destinée à coopérer avec la partie mâle, comprenant une ouverture (41) longitudinale pour le logement de la platine de réglage (30) de la partie mâle du dispositif de liaison.

6. Dispositif de liaison selon la revendication précédente, **caractérisé en ce que** l'ouverture (41) longitudinale de la partie femelle présente une longueur légèrement supérieure à celle de la platine de réglage (30) pour former un jeu permettant un réglage par rotation de la platine de réglage (30) relativement à la partie femelle autour d'un axe transverse.

7. Dispositif de liaison selon la revendication précédente, **caractérisé en ce qu'**il met en oeuvre un réglage du positionnement de la partie mâle relativement à la partie femelle selon au moins cinq degrés de liberté, dont trois translations selon trois directions perpendiculaires et au moins deux rotations distinctes.

8. Dispositif de liaison selon la revendication précédente, **caractérisé en ce qu'**il met en oeuvre un réglage par translation selon une amplitude d'au moins 3 cm, voire au moins 5 cm, et/ou par une rotation selon une amplitude d'au moins 5 degrés.

9. Crosse de fusil comprenant au moins deux parties distinctes, **caractérisée en ce que** les deux parties sont liées entre elles par un dispositif de liaison selon l'une des revendications précédentes.

10. Crosse de fusil selon la revendication précédente, **caractérisée en ce qu'**elle comprend au mois trois parties distinctes, dont un corps de crosse (4), un busc (5) et un talon (6), et **en ce que** le busc et le talon sont montés mobiles sur le corps de crosse pour permettre le réglage de leur position.

11. Crosse de fusil selon la revendication 9 ou 10, **caractérisée en ce qu'**elle comprend un busc monté mobile sur un corps de crosse, doté d'au moins cinq degrés de liberté pour son réglage, incluant une translation longitudinale.

12. Crosse de fusil selon l'une des revendications 9 à 11, **caractérisée en ce qu'**elle comprend un corps de crosse (4) comprenant une échancrure en forme de U allongé dans sa partie supérieure sur laquelle est fixé de manière mobile le busc (5), qui présente une forme en U correspondante.

13. Crosse de fusil selon l'une des revendications 9 à 12, **caractérisée en ce qu'**elle comprend une poignée (7) anatomique liée de manière amovible au corps de crosse (4).

14. Crosse de fusil selon l'une des revendications 9 à 13, **caractérisée en ce que** le corps de crosse (4) et optionnellement le busc et/ou le talon et/ou une poignée anatomique sont en bois ou au moins partiellement en matériau composite comprenant des fibres de carbone.

15. Crosse de fusil selon l'une des revendications 9 à 14, **caractérisée en ce qu'**elle comprend un talon (6) et une poignée (7), et un corps de crosse (4) compris entre ledit talon (6) et ladite poignée (7), le corps de crosse (4) incluant un busc (5), mobile ou non, et **caractérisée en ce que** le corps de crosse (4) présente un volume significativement plein, entre une extrémité inférieure s'étendant de manière sensiblement rectiligne entre les extrémités inférieures respectives du talon et de la poignée, et une extrémité supérieure s'étendant de manière sensiblement rectiligne entre les extrémités supérieures respectives du talon et de la poignée.

16. Crosse de fusil, **caractérisée en ce qu'**elle comprend au moins trois parties distinctes, dont un corps de crosse (4), un busc (5) et un talon (6), et **en ce que** le busc (5) et le talon (6) sont montés mobiles sur le corps de crosse (4) pour permettre le réglage de leur position, et **en ce que** le busc (5) est doté d'au moins cinq degrés de liberté pour son réglage, incluant une translation longitudinale.

17. Crosse de fusil, **caractérisée en ce qu'**elle comprend au moins trois parties distinctes, dont une poignée (7) amovible.

18. Fusil **caractérisé en ce qu'**il comprend une crosse de fusil (2) selon l'une des revendications 10 à 17.
